# FASCICULE DE BREVET EUROPEEN

(11) **EP 3 814 615 B1**
(45) Date de publication et mention de la délivrance du brevet: **22.02.2023**
(21) Numéro de dépôt: 19732663.0
(22) Date de dépôt: 24.06.2019
(51) Int. Cl.: F01N 13/18

(54) **ASSEMBLAGE D'UN FLEXIBLE D'ÉCHAPPEMENT ET D'UN DISPOSITIF DE PROTECTION**
ANORDNUNG EINES ABGASSCHLAUCHS UND EINER SCHUTZVORRICHTUNG
ASSEMBLY OF AN EXHAUST HOSE AND OF A PROTECTIVE DEVICE

(30) Priorité: 28.06.2018 FR 1855841
(43) Date de publication de la demande: 05.05.2021
(73) Titulaire: Renault s.a.s, 92100 Boulogne Billancourt (FR)
(72) Inventeur: PINSARD, Romain, 78190 TRAPPES (FR)
(74) Mandataire: Renault Group
(86) Numéro de dépôt international: PCT/EP2019/066715
(87) Numéro de publication internationale: WO 2020/002265

(56) Documents cités:
- WO-A1-03/011678
- WO-A1-2010/040936
- DE-U1- 20 013 124
- FR-A1- 2 937 015
- US-A1- 2012 318 371

## Description

L'invention se rapporte à un assemblage d'un flexible d'échappement et d'un dispositif de protection dudit flexible.

Actuellement, le flexible d'échappement est soudé à une bride évasée, qui vient se fixer par vissage sur une bride du collecteur d'échappement, côté moteur. Un dispositif de protection temporaire entoure le flexible pour notamment le protéger des agressions de soudure.

Pour des raisons de gain économique et d'allègement cette liaison entre brides, est remplacée par une liaison « biconique » entre la bride du moteur et une extrémité du flexible, ladite liaison étant assurée par un collier circulaire de serrage, comme divulgué dans le document WO03/011678A1.

Pour garantir l'accessibilité au montage en usine, et au démontage en après-vente en garage, le collier doit être indexé en position sur le flexible. Autrement dit, le flexible et le collier sont assemblés à un endroit, puis sont acheminés ainsi assemblés à un autre endroit, où le flexible doit être monté sur un véhicule, ledit autre endroit pouvant par exemple être une zone particulière d'une chaîne d'assemblage dudit véhicule. Or, le protecteur actuel ne protège que le flexible et non pas le collier de serrage prémonté sur le flexible.

Un dispositif de protection d'un assemblage selon l'invention, permet de garantir la protection à la fois du flexible et de du collier, comme divulgué dans le document DE20013124U1.

L'invention a pour objet un assemblage d'un flexible d'échappement doté d'une extrémité évasée autour de laquelle est monté un collier de serrage, et d'un dispositif de protection dudit flexible.

Selon l'invention, le dispositif de protection comprend un boitier doté de deux parties articulées autour d'un axe de rotation, lesdites deux parties articulées étant aptes à se rabattre l'une contre l'autre par pivotement pour envelopper l'intégralité du flexible, de l'extrémité évasée et du collier. De cette manière, le flexible et le collier de serrage peuvent être assemblés à part, puis être ensuite acheminés en toute protection sur les lieux de son montage dans un véhicule, par exemple le long d'une chaîne d'assemblage. Ce dispositif de protection est particulièrement efficace car il enserre le flexible, l'extrémité évasée et le collier. Préférentiellement, un tel boitier est réalisé en matière plastique. Le collier de serrage a pour objet de fixer le flexible à une bride du moteur. De façon avantageuse, le boitier une fois qu'il a été refermé sur le flexible, l'extrémité évasée et le collier, a une forme de champignon, avec un pied cylindrique droit prolongé par une tête élargie arrondie. De façon préférentielle, un tel boitier présente une forme générale arrondie, sans présenter d'aspérité particulière et qui favorise une manipulation aisée. Les deux parties sont complémentaires de manière à former un boitier creux une fois qu'elles ont été rabattues l'une contre l'autre.

Avantageusement, le flexible est une pièce cylindrique creuse, le boitier étant une pièce présentant un corps cylindrique creux destiné à envelopper le flexible, et une tête élargie fermée destinée à envelopper l'extrémité évasée et le collier. Ainsi, le profil du boitier s'adapte au profil de l'ensemble constitué par le flexible, l'extrémité évasée et le collier de serrage. Autrement dit, le boitier est dimensionné au plus juste de façon à envelopper entièrement cet ensemble, sans créer d'espaces libres superflus entre ledit boitier et ledit ensemble.

De façon préférentielle, l'axe de rotation est placé en appui contre l'extrémité évasée, les deux parties qui sont initialement placées de part et d'autre du flexible, étant rabattues sur celui-ci pour enserrer l'extrémité évasée pourvue du collier de serrage et ledit flexible.

Préférentiellement, l'extrémité évasée est creuse, le boitier comprenant un pion de centrage destiné à pénétrer dans ladite extrémité afin de prépositionner le dispositif de protection par rapport au flexible. En effet, afin de faciliter le montage du dispositif de protection autour du flexible, le pion de centrage est d'abord inséré dans l'extrémité évasée du flexible de façon à bien prépositionner le boitier sur ledit flexible. Il devient alors aisé de rabattre les deux parties articulées l'une contre l'autre. Préférentiellement, le pion de centrage est cylindrique. De façon avantageuse, ledit pion est creux afin notamment d'alléger le boitier de protection.

De façon avantageuse, le pion de centrage est allongé et possède une collerette dont le plan est perpendiculaire à un axe longitudinal dudit pion, ladite collerette servant d'élément d'appui aux deux parties articulées qui se sont rabattues l'une contre l'autre. De cette manière, la collerette joue le rôle d'une entretoise apte à maintenir la tête élargie du dispositif de protection, dans une configuration arrondie.

Avantageusement, les deux parties articulées disposent chacune de moyens de fixation aptes à coopérer ensemble, pour permettre de solidariser lesdites parties l'une à l'autre lorsqu'elles enveloppent le flexible, l'extrémité évasée et le collier. En effet, une fois que les deux parties ont été rabattues l'une contre l'autre en enveloppant l'ensemble constitué par le flexible, l'extrémité évasée et le collier de serrage, il est nécessaire qu'elles demeurent étroitement au contact l'une de l'autre afin de bien enserrer cet ensemble, et éliminer toute possibilité d'une ouverture intempestive. Ces moyens de fixation sont supposés être réversibles, afin de permettre au boitier de protection de pouvoir être ôté facilement au moment du montage du flexible sur le moteur du véhicule concerné.

De façon préférentielle, les moyens de fixation sont des clips en plastique. Il s'agit de moyens de fixation les plus simples et les plus rapides à mettre en oeuvre, ne nécessitant ni un outillage particulier ni des manipulations compliquées.

Préférentiellement, la tête élargie creuse est dimensionnée par rapport au collier de serrage de manière à laisser subsister un jeu entre ladite tête et ledit collier. Comme le collier de serrage est une pièce rapportée qui est juste placé sur l'extrémité évasée du flexible, il ne faut pas que le boitier de protection interfère avec ledit collier, sous peine de déplacer ou d'endommager ledit collier au moindre choc produit sur ledit boitier.

De façon avantageuse, le flexible présente une collerette d'extrémité, les deux parties articulées venant en appui contre la collerette lorsqu'elles enserrent le flexible, l'extrémité évasée et le collier, afin d'empêcher tout coulissement du dispositif de protection le long du flexible. A priori, une fois que le boitier de protection a été monté autour du flexible, de l'extrémité évasée et du collier de serrage, rien ne l'empêche de coulisser le long dudit flexible. Cette collerette d'extrémité a pour but d'empêcher ce coulissement en constituant une butée d'arrêt pour le boitier de protection.

L'invention a pour autre objet un dispositif de protection pour la réalisation d'un assemblage selon l'invention.

Selon l'invention, un dispositif de protection selon l'invention comprend un boitier doté de deux parties articulées autour d'un axe de rotation, ledit assemblage comprenant un pion de centrage sur lequel est solidarisé ledit axe de rotation.

Un assemblage selon l'invention présente l'avantage de comprendre un flexible directement prêt au montage, grâce à la présence du collier de serrage, et de pouvoir le transporter en toute sécurité sur les lieux se son montage grâce à un boitier enveloppant l'intégralité du flexible et du collier de serrage. Le boitier de protection mis en oeuvre dans un assemble selon l'invention, a l'avantage d'être facile et rapide à placer autour du flexible, et de pouvoir être retiré tout aussi facilement et rapidement avant le montage du flexible sur un véhicule. Un tel boitier de protection présente en outre l'avantage d'être dimensionné pour pouvoir protéger un flexible doté de son collier de serrage sans interférer avec ledit collier de serrage.

On donne ci-après, une description détaillée d'un mode de réalisation préféré d'un assemblage selon l'invention, en se référant aux figures suivantes :
- La figure 1 est une vue de côté d'un ensemble constitué par un flexible, une extrémité évasée et un collier de serrage pour réaliser un assemblage selon l'invention,
- Les figures 2A et 2B sont respectivement une vue en perspective et une vue en coupe de l'interaction entre un flexible d'un assemblage selon l'invention, et une bride de moteur,
- La figure 3 est une vue en perspective d'un dispositif de protection d'un assemblage selon l'invention,
- Les figures 4A et 4B sont deux vues en perspectives d'un flexible et d'un dispositif de protection d'un assemblage selon l'invention, à deux stades différents de montage dudit dispositif sur ledit flexible,
- Les figures 5A et 5B sont deux vues en coupe d'un flexible et d'un dispositif de protection d'un assemblage selon l'invention, respectivement lorsque ledit dispositif de protection est ouvert et fermé autour du flexible,
- La figure 6 est une vue de côté d'un dispositif de protection d'un assemblage selon l'invention, le montrant simultanément en position ouverte et en position fermée,
- La figure 7 est une vue en perspective d'un dispositif de protection d'un assemblage selon l'invention, dans une position fermée autour du flexible,
- La figure 8 est une vue en perspective d'un dispositif de protection d'un assemblage selon l'invention, montrant son axe de rotation,
- La figure 9 est une vue en coupe d'une zone arrière d'un assemblage selon l'invention montrant une collerette arrière du flexible.

Un assemblage 1 selon l'invention comprend un ensemble composé par un flexible 2 doté d'une extrémité évasée 3 et un collier de serrage 4, et un dispositif de protection 5 destiné à protéger cet ensemble dans le but de l'acheminer en toute sécurité jusqu'à un point de montage dudit flexible 2 sur un moteur de véhicule.

En se référant aux figures 1, 2A et 2B, le flexible 2 est une pièce cylindrique creuse de forme allongée, possédant une extrémité évasée 3 constituée par une bride creuse insérée dans ledit flexible 2 et émergeant de celui-ci. La partie 6 de la bride 3 qui émerge du flexible 2 est constituée par une paroi de forme tronconique, la section transversale de ladite partie 6 croissant régulièrement au fur et à mesure que l'on s'éloigne du flexible 2. Le flexible 2 est destiné à venir se fixer sur une bride 7 d'un moteur, qui est une pièce cylindrique creuse possédant un bourrelet 8 annulaire élargissant localement ladite bride 7. Le bourrelet 8 est délimité par deux bords 9, 10 en continuité l'un de l'autre et inclinés l'un par rapport à l'autre, si bien que la section transversale du bourrelet 8 est maximale au niveau de sa circonférence centrale 11, et décroit progressivement de part et d'autre ladite circonférence centrale 11. Le flexible 2 vient se fixer dans la bride 7 du moteur au moyen d'une insertion de ladite bride 7 dans la bride 3 du flexible 2 jusqu'à ce que l'un des bords 9, 10 délimitant le bourrelet 8 vienne au contact d'une surface interne de la paroi tronconique de la partie émergeante de la bride 3 du flexible 2. Le collier 4 se présente sous la forme d'un anneau délimité par deux bords 12, 13 de sorte que la section transversale dudit anneau est maximale au niveau de sa circonférence centrale et décroit progressivement de part et d'autre de ladite circonférence centrale. Cette anneau 4 vient coiffer le bourrelet 8 de la bride 7 du moteur, et la paroi tronconique 6 de la bride 3 du flexible 2, un serrage dudit collier 4 plaquant ladite paroi tronconique 6 contre l'un des bords 9, 10 délimitant ledit bourrelet 8.

En se référant aux figures 3 et 6, le dispositif de protection 5 est composé d'un boitier comprenant deux parties articulées 15, 16 autour d'un axe de rotation 17 et un pion de centrage 18. Les deux parties 15, 16 sont identiques et comportent chacune un corps creux hémicylindrique 19 prolongé par une demi tête 20 creuse de forme tronconique. Les deux parties 15, 16 sont en continuité et sont reliées l'une à l'autre au moyen de l'axe de rotation 17 pouvant par exemple être constitué par une bande de matériau de moindre épaisseur et apte à se plier pour rapprocher ou éloigner ces deux parties 15, 16. Avantageusement, les deux parties 15, 16 et l'axe de rotation 18 sont réalisés dans le même matériau.

En se référant aux figures 3, 5A et 5B, le pion de centrage 18 comporte un corps cylindrique creux allongé 21 et une collerette 22 plane et annulaire, dont le plan est perpendiculaire à un axe longitudinal dudit corps allongé 21. Le corps cylindrique creux 21 présente une première extrémité au niveau de laquelle est située la collerette 22 et une deuxième extrémité libre se terminant par un tronçon cylindrique creux 23 de diamètre réduit par rapport au diamètre du reste dudit corps 21, cette différence de diamètre induisant un épaulement 30. L'axe de rotation 17 situé entre les deux parties articulées 15, 16 est solidarisé au pion de centrage 18 au niveau d'une zone centrale de la collerette 22. Préférentiellement, le pion de centrage 18, les deux parties articulées 15, 16 et l'axe de rotation 17 sont réalisés dans le même matériau. Les deux parties 15, 16 sont aptes à passer d'une position d'ouverture, comme cela est illustré aux figures 3, 4A, et 4B à une position de fermeture, comme illustré aux figures 6 et 7, pour laquelle lesdites deux parties 15, 16 sont rabattues l'une contre l'autre au moyen d'un pivotement dans le sens matérialisé par les deux flèches 24, 25 de la figure 6. Dans la position fermée, les deux parties 15, 16 sont complémentaires pour constituer une pièce creuse ayant la forme d'un champignon, doté d'un corps cylindrique de diamètre constant, prolongé par une tête cylindrique élargie 27 ayant un diamètre variable et supérieur à celui dudit corps 26. Une fois que les deux parties 15, 16 ont été rabattues l'une contre l'autre, elles sont fixées l'une à l'autre par des clips 28, 29 en plastique. Le flexible 2 présente une collerette arrière 40 sur laquelle viennent en butée les extrémités libres des deux parties 15, 16 articulées, afin d'empêcher un coulissement du dispositif de protection le long du flexible 2. Il est à noter que la tête élargie cylindrique 27 est dimensionnée de telle sorte qu'il existe un jeu entre ladite partie 27 et le collier de serrage 4 monté sur l'extrémité élargie 3 du flexible 2.

Un procédé de mise en place du dispositif de protection 5 sur l'ensemble constitué par le flexible 2, l'extrémité évasée 3 et le collier de serrage 4, suit les étapes suivantes,
- Une étape de positionnement du dispositif de protection 5 devant cet ensemble de sorte que le pion de centrage 18 soit placé en face de l'extrémité évasée 3, comme illustré à la figure 4A, les deux parties 15, 16 étant dans une position d'ouverture,
- Une étape de déplacement dudit dispositif de protection 5 vers ledit ensemble, s'accompagnant d'une insertion dudit pion de centrage 19 dans ladite extrémité évasée 3, comme illustré à la figure 4B,
- Une étape de poursuite de ladite insertion jusqu'à ce que l'épaulement 30 du pion de centrage 18 vienne en butée contre un épaulement interne de l'extrémité évasée 3, cette mise en butée maintenant la collerette 22 à une certaine distance du collier de serrage 4,
- Une étape de rabattement des deux parties 15, 16 l'une vers l'autre au moyen d'un pivotement autour de l'axe de rotation 17, de sorte que lesdites parties 15, 16 parviennent au contact l'une de l'autre, en enveloppant le collier de serrage 4, l'extrémité évasée 3 et le flexible 2. De cette manière, la tête élargie 27 du dispositif de protection 5 enveloppe le collier de serrage 4 et l'extrémité évasée 3, en laissant subsister un jeu avec ledit collier 4, et le corps cylindrique 26 dudit dispositif de protection 5 enveloppe le flexible 2. La collerette 22 du pion de centrage 18 sert d'élément d'appui aux deux parties 15, 16 lorsqu'elles sont dans une position de fermeture,
- Une étape de fixation des deux parties 15, 16 l'une à l'autre au moyen des clips 28, 29 en plastique.

Il est à noter que le dispositif de protection 5 est monté temporairement sur le flexible 2, le temps d'acheminer celui-ci sur les lieux de son montage sur un véhicule. Une fois l'assemblage « flexible/dispositif de protection » acheminé au bon endroit, le dispositif de protection est ensuite retiré tout aussi facilement et rapidement que ne l'a été son montage autour dudit flexible 2.

## Revendications

1. Assemblage d'un flexible (2) d'échappement doté d'une extrémité évasée (3) autour de laquelle est monté un collier (4) de serrage, et d'un dispositif de protection (5) dudit flexible (2), **caractérisé en ce que** le dispositif de protection (5) comprend un boitier doté de deux parties (15, 16) articulées autour d'un axe de rotation (17), et **en ce que** les deux parties (15, 16) articulées sont aptes à se rabattre l'une contre l'autre par pivotement, pour envelopper l'intégralité du flexible (2), de l'extrémité évasée (3) et du collier (4).

2. Assemblage selon la revendication 1, **caractérisé en ce que** le flexible (2) est une pièce cylindrique creuse, et **en ce que** le boitier est une pièce présentant un corps cylindrique creux (19) destiné à envelopper le flexible (2), et une tête élargie fermée (20) destinée à envelopper l'extrémité évasée (3) et le collier (4).

3. Assemblage selon la revendication 2, **caractérisé en ce que** l'axe de rotation (17) est placé en appui contre l'extrémité évasée (3), et **en ce que** les deux parties (15, 16) qui sont initialement placées de part et d'autre du flexible (2), sont rabattues sur celui-ci pour enserrer l'extrémité évasée (3) pourvue du collier (4) de serrage et ledit flexible (2).

4. Assemblage selon l'une quelconque des revendications 2 ou 3, **caractérisé en ce que** l'extrémité évasée (3) est creuse, et **en ce que** le boitier comprend un pion de centrage (18) destiné à pénétrer dans ladite extrémité (3) afin de prépositionner le dispositif de protection (5) par rapport au flexible (2).

5. Assemblage selon la revendication 4, **caractérisé en ce que** le pion de centrage (18) est allongé et possède une collerette (22) dont le plan est perpendiculaire à un axe longitudinal dudit pion (18), et **en ce que** ladite collerette (22) sert d'élément d'appui aux deux parties articulées (15, 16) qui se sont rabattues l'une contre l'autre.

6. Assemblage selon l'une quelconque des revendications 2 à 5, **caractérisé en ce que** les deux parties articulées (15, 16) disposent chacune de moyens de fixation (28, 29) aptes à coopérer ensemble, pour permettre de solidariser lesdites parties (15, 16) l'une à l'autre lorsqu'elles enveloppent le flexible (2), l'extrémité évasée (3) et le collier (4).

7. Assemblage selon la revendication 6, **caractérisé en ce que** les moyens de fixation sont des clips (28, 29) en plastique.

8. Assemblage selon l'une quelconque des revendications 2 à 7, **caractérisé en ce que** la tête élargie creuse (20) est dimensionnée par rapport au collier (4) de serrage de manière à laisser subsister un jeu entre ladite tête (20) et ledit collier (4).

9. Assemblage selon l'une quelconque des revendications 2 à 8, **caractérisé en ce que** le flexible (2) présente une collerette d'extrémité (40), et **en ce que** les deux parties articulées (15, 16) viennent en appui contre la collerette (40) lorsqu'elles enserrent le flexible (2), l'extrémité évasée (3) et le collier (4), afin d'empêcher tout coulissement du dispositif de protection (5) le long du flexible (2).

10. Dispositif de protection pour la réalisation d'un assemblage conforme à l'une quelconque des revendications 1 à 9, **caractérisé en ce qu'**il comprend un boitier doté de deux parties articulées (15, 16) autour d'un axe de rotation (17), et **en ce qu'**il comprend un pion de centrage (18) sur lequel est solidarisé l'axe de rotation (17).

## Patentansprüche

1. Anordnung eines Abgasschlauchs (2), die mit einem aufgeweiteten Ende (3) versehen ist, um das eine Schlauchschelle (4) montiert ist, und mit einer Schutzvorrichtung (5) für den Schlauch (2), **dadurch gekennzeichnet, dass** die Schutzvorrichtung (5) ein Gehäuse umfasst, das mit zwei Teilen (15, 16) versehen ist, die um eine Drehachse (17) gelenkig gelagert sind, und dass die beiden gelenkig gelagerten Teile (15, 16) dazu in der Lage sind, durch Schwenken gegeneinander geklappt zu werden, um den gesamten Schlauch (2), das aufgeweitete Ende (3) und die Schelle (4) zu umschließen.

2. Anordnung nach Anspruch 1, **dadurch gekennzeichnet, dass** der Schlauch (2) ein hohlzylindrisches Teil ist und dass das Gehäuse ein Teil ist, das einen hohlzylindrischen Körper (19) zum Umschließen des Schlauchs (2) und einen vergrößerten geschlossenen Kopf (20), zum Umschließen des aufgeweiteten Endes (3) und der Schelle (4) aufweist.

3. Anordnung nach Anspruch 2, **dadurch gekennzeichnet, dass** die Drehachse (17) am aufgeweiteten Ende (3) anliegend angeordnet ist und dass die beiden ursprünglich auf beiden Seiten des Schlauchs (2) angeordneten Teile (15, 16) auf diesen umgeklappt werden, um das mit der Schlauchschelle (4) versehene aufgeweitete Ende (3) und den Schlauch (2) zu umspannen.

4. Anordnung nach einem der Ansprüche 2 oder 3, **dadurch gekennzeichnet, dass** das aufgeweitete Ende (3) hohl ist und dass das Gehäuse einen Zentrierstift (18) umfasst, der dazu bestimmt ist, in das Ende (3) einzudringen, um die Schutzvorrichtung (5) in Bezug auf den Schlauch (2) vorzupositionieren.

5. Anordnung nach Anspruch 4, **dadurch gekennzeichnet, dass** der Zentrierstift (18) länglich ist und einen Flansch (22) besitzt, dessen Ebene senkrecht zu einer Längsachse des Stifts (18) ist, und dass der Flansch (22) für die beiden gelenkig gelagerten Teile (15, 16), die gegeneinander geklappt sind, als Auflageelement dient.

6. Anordnung nach einem der Ansprüche 2 bis 5, **dadurch gekennzeichnet, dass** die beiden gelenkig gelagerten Teile (15, 16) jeweils über Befestigungsmittel (28, 29) verfügen, die dazu geeignet sind, die Teile (15, 16) fest miteinander zu verbinden, wenn sie den Schlauch (2), das aufgeweitete Ende (3) und die Schelle (4) umschließen.

7. Anordnung nach Anspruch 6, **dadurch gekennzeichnet, dass** es sich bei den Befestigungsmitteln um Clips (28, 29) aus Kunststoff handelt.

8. Anordnung nach einem der Ansprüche 2 bis 7, **dadurch gekennzeichnet, dass** der vergrößerte hohle Kopf (20) in Bezug auf die Schlauchschelle (4) so bemessen ist, dass ein Spiel zwischen dem Kopf (20) und der Schelle (4) bestehen bleibt.

9. Anordnung nach einem der Ansprüche 2 bis 8, **dadurch gekennzeichnet, dass** der Schlauch (2) einen Endflansch (40) aufweist und dass die beiden gelenkig gelagerten Teile (15, 16) am Flansch (40) anliegen, wenn sie den Schlauch (2), das aufgeweitete Ende (3) und die Schelle (4) umschließen, um ein Verschieben der Schutzvorrichtung (5) entlang des Schlauchs (2) zu verhindern.

10. Schutzvorrichtung zur Herstellung einer Anordnung nach einem der Ansprüche 1 bis 9, **dadurch gekennzeichnet, dass** sie ein Gehäuse umfasst, das mit zwei gelenkig gelagerten Teilen (15, 16) um eine Drehachse (17) versehen ist und dass sie einen Zentrierstift (18) umfasst, mit dem die Drehachse (17) fest verbunden ist.

## Claims

1. Assembly of an exhaust hose (2) provided with a flared end (3) around which a hose clamp (4) is mounted, and of a protective device (5) for said hose (2), **characterized in that** the protective device (5) comprises a casing provided with two parts (15, 16) that are hinged about a pivot link (17), and **in that** the two hinged parts (15, 16) are able to be swung together by pivoting, in order to envelop the entirety of the hose (2), the flared end (3) and the clamp (4).

2. Assembly as claimed in Claim 1, **characterized in that** the hose (2) is a hollow cylindrical component, and **in that** the casing is a component having a hollow cylindrical body (19) intended to envelop the hose (2), and a closed enlarged head (20) intended to envelop the flared end (3) and the clamp (4).

3. Assembly as claimed in Claim 2, **characterized in that** the pivot link (17) is positioned in contact with the flared end (3), and **in that** the two parts (15, 16), which are initially positioned on either side of the hose (2), are swung over the latter in order to enclose the flared end (3), provided with the hose clamp (4), and said hose (2).

4. Assembly as claimed in either one of Claims 2 and 3, **characterized in that** the flared end (3) is hollow, and **in that** the casing comprises a centering peg (18) intended to pass into said end (3) in order to preposition the protective device (5) with respect to the hose (2).

5. Assembly as claimed in Claim 4, **characterized in that** the centering peg (18) is elongate and has a collar (22), the plane of which is perpendicular to a longitudinal axis of said peg (18), and **in that** said collar (22) serves as a support element for the two hinged parts (15, 16) that have been swung together.

6. Assembly as claimed in any one of Claims 2 to 5, **characterized in that** the two hinged parts (15, 16) each have fastening means (28, 29) that are able to cooperate with one another, in order to make it possible to secure said parts (15, 16) together when they envelop the hose (2), the flared end (3) and the clamp (4).

7. Assembly as claimed in Claim 6, **characterized in that** the fastening means are plastics clips (28, 29) .

8. Assembly as claimed in any one of Claims 2 to 7, **characterized in that** the hollow enlarged head (20) is dimensioned with respect to the hose clamp (4) so as to leave a clearance between said head (20) and said clamp (4).

9. Assembly as claimed in any one of Claims 2 to 8, **characterized in that** the hose (2) has an end collar (40), and **in that** the two hinged parts (15, 16) come to bear against the collar (40) when they enclose the hose (2), the flared end (3) and the clamp (4), in order to prevent any sliding of the protective device (5) along the hose (2).

10. Protective device for producing an assembly as claimed in any one of Claims 1 to 9, **characterized in that** it comprises a casing provided with two parts (15, 16) that are hinged about a pivot link (17), and **in that** it comprises a centering peg (18) to which the pivot link (17) is secured.
